# FASCICULE DE BREVET EUROPEEN

(11) **EP 0 447 521 B1**
(45) Date de publication et mention de la délivrance du brevet: **29.05.1996**
(21) Numéro de dépôt: 90914741.5
(22) Date de dépôt: 28.09.1990
(51) Int. Cl.: B41J 2/175, B41J 2/195

(54) **CIRCUIT D'ENCRE NOTAMMENT DESTINE A LA MISE EN PRESSION D'UNE ENCRE A PIGMENTS POUR IMPRIMANTE A JET D'ENCRE**
TINTENSCHALTUNG ZUR DRUCKBEAUFSCHLAGUNG EINER PIGMENTTINTE FÜR TINTENSTRAHLDRUCKER
INK CIRCUIT PARTICULARLY INTENDED TO PRESSURIZING A PIGMENT INK FOR AN INK JET PRINTER

(30) Priorité: 02.10.1989 FR 8913060
(43) Date de publication de la demande: 25.09.1991
(73) Titulaire: IMAJE S.A., F-26500 Bourg les Valence (FR)
(72) Inventeur: PERRIN, Max, F-07500 Granges-lès-Valence (FR)
(74) Mandataire: Dubois-Chabert, Guy
(86) Numéro de dépôt international: FR9000696
(87) Numéro de publication internationale: WO9104862

(56) Documents cités:
- WO-A-85/01696
- US-A- 3 761 953
- US-A- 4 422 085
- US-A- 4 825 228
- US-A- 4 862 192
- PATENT ABSTRACTS OF JAPAN, Volume 5, No. 155 (M-90) (827), 30 September 1981;& JP A 56 82263 (Oki Denki Kogyo K.K.) 4 Juillet 1981

## Description

L'invention concerne un circuit d'encre notamment destiné à la mise en pression d'une encre à pigments pour imprimante à jet d'encre.

On est amené, dans la technique de marquage, pour certaines applications, par exemple lorsque les supports ont une couleur foncée, d'utiliser des encres très chargées en pigments, telles que des particules d'oxyde de titane, qui ont pour effet de rendre l'encre opaque et blanche.

L'utilisation d'une telle encre dans les machines classiques pose de nombreux problèmes. En effet, on sait que dans un dispositif d'impression par jet d'encre utilisant un jet continu de gouttes d'encre, celles-ci doivent être amenées sous pression à un ensemble appelé corps de modulation, possédant à son extrémité une buse de projection. Par ailleurs, les gouttes d'encre non utilisées pour l'impression doivent être recueillies et ramenées au réservoir de récupération pour circuler à nouveau dans le dispositif d'impression. Les qualités d'impression d'une imprimante de ce type sont étroitement liées à la vitesse d'éjection de l'encre par la buse. Cette vitesse peut être altérée par une variation de la pression en amont de l'orifice, ainsi que par une variation de la viscosité de l'encre qui peut être due à une perte par évaporation du solvant de l'encre qui est souvent très volatile.

En ce qui concerne les dispositifs de mise en pression de l'encre et de récupération des gouttes d'encre non utilisées, il est d'usage, dans un premier type de machine, de mettre en oeuvre des pompes. C'est le cas du circuit d'encre décrit dans le brevet français n° 2 553 341 déposé par la Demanderesse. Dans l'application aux encres chargées en pigments, l'inconvénient vient du fait que ces pigments altèrent rapidement les pompes, ce qui nuit à leur fiabilité. De plus, les pompes créent des variations cycliques de pression nuisibles à la qualité de l'impression.

Il existe des dispositifs mettant en oeuvre des réservoirs de gaz sous pression. Cette technique impose l'emploi de réservoirs tampons pour la récupération des gouttes d'encre dans la phase de transfert du réservoir de récupération vers le réservoir principal. C'est le cas par exemple du circuit d'encre décrit dans le brevet français n° 2.405.819. La multiplication de ces réservoirs ne se prête pas facilement à la circulation d'une encre à pigments, ces derniers ayant tendance à se déposer par gravité au fond des réservoirs. Enfin, la mise en oeuvre de réservoirs sous pression de gaz, en principe de l'air comprimé, nécessite également une deuxième source d'énergie pour les machines qui les emploient.

A ces problèmes s'ajoute, comme cela a été dit précédemment, celui de la viscosité de l'encre. Pour le résoudre, la Demanderesse a mis au point un viscosimètre décrit dans le brevet français n° 2 553 341 déjà cité. Le procédé mis en oeuvre consiste à mesurer le temps de remplissage d'un réservoir à partir d'un autre par écoulement, par gravité, de l'encre à travers une fuite calibrée.

L'invention a pour objet de pallier les inconvénients liés à la présence des pompes ou des réservoirs d'air comprimé de l'art connu, tout en autorisant la mise en oeuvre du procédé de mesure de la viscosité décrit dans le brevet français n° 2 553 341. Elle concerne un circuit général d'encre comportant un premier circuit de mise sous pression et un second circuit de mise en dépression indépendant du premier, fonctionnant à partir de moyens qui ne se trouvent jamais en contact avec l'encre. Dans ce circuit, des moyens d'agitation de l'encre permettent d'éviter tout risque de sédimentation de pigments là où ils sont à craindre.

L'invention concerne plus précisément un circuit d'encre selon la revendication 1.

L'invention sera mieux comprise à l'aide des explications qui vont suivre et des figures jointes parmi lesquelles:
- la figure 1 est un schéma général illustrant la combinaison des moyens mis en oeuvre dans le circuit d'alimentation en encre conforme à l'invention;
- la figure 2 est un schéma explicatif de l'un des éléments constitutifs du circuit de la figure 1.

Pour plus de clarté, les mêmes éléments portent les mêmes références dans toutes les figures.

Comme cela a été dit précédemment, l'invention concerne un circuit d'encre à pigments, adapté à l'alimentation d'une tête d'impression à jet d'encre, de telle sorte que tous les inconvénients liés à la présence de ces pigments dans l'encre, soient évités. L'architecture de ce circuit et la combinaison des moyens mis en oeuvre permettent en effet, pour cette application particulière, la réalisation des trois fonctions essentielles requises pour le bon fonctionnement d'une imprimante à jet d'encre, à savoir:
- la mise en pression de l'encre pour assurer le débit du jet d'encre;
- la récupération des gouttes non utilisées pour l'impression;
- le maintien de la bonne qualité de l'encre à une viscosité optimale ainsi que le maintien du niveau de l'encre dans l'accumulateur.

A ces fonctions s'ajoute dans le circuit conforme à l'invention, une quatrième qui est une fonction d'agitation permanente de l'encre dans le but d'éviter la sédimentation des pigments dans le fond des réservoirs.

Comme le montre la figure 1, la mise en pression de l'encre pour assurer le jet est réalisée au moyen d'un réservoir accumulateur (6) d'encre qui est mis sous pression d'air. La génération de l'air comprimé est assurée à travers un premier circuit de mise en pression par une première tête (9) d'un compresseur (7). L'air passe au travers d'un premier filtre (8) associé à un silencieux, puis transite à travers un second filtre, fait de mousses filtrantes, situées à l'intérieur de la première tête (9) dite aussi tête de pression. Dans un exemple de réalisation non limitatif, le débit d'air de cette tète est de 1,6 m³/heure à la pression atmosphérique. A la sortie de la tête de pression (9), une soupape tarée (10) à une valeur de seuil, par exemple 4,2 bars, limite la pression maximale d'utilisation dans le circuit. L'air transitant dans la canalisation (40) passe ensuite dans un régulateur (11) capable d'ajuster la pression avec précision avant de mettre en pression le réservoir accumulateur d'encre (6) lequel alimente la tête d'impression non représentée car faisant partie de l'art connu.

Une flèche (f₁) schématise la sortie de l'encre de l'accumulateur (6) vers l'ombilic et sa tête d'impression.

La consigne de pression du régulateur (11) est ajustée par des moyens de réglage (111) qui peuvent être la combinaison d'une vis et d'un volant par exemple. Cette pression est contrôlée à l'aide d'un manomètre (12) monté à travers un raccord trois voies (62) sur la canalisation de mise en pression (40).

L'air sous pression entre dans le réservoir accumulateur (6) par sa partie supérieure. Ce dernier est constitué d'un cylindre dans lequel coulisse un flotteur (13) qui a deux fonctions:
- la première est de réaliser une séparation entre l'air (a) sous pression et l'encre (e) afin de minimiser la migration de l'air dans l'encre;
- la deuxième est de permettre la détection des niveaux dans le réservoir accumulateur (6) au moyen de deux détecteurs de proximité (14h) pour le niveau haut et (14b) pour le niveau bas, et d'un anneau magnétique contenu dans le flotteur.

Le réservoir accumulateur (6) doit avoir une contenance suffisamment grande pour que la quantité d'encre qu'il contient permette le rafraîchissement nécessaire de l'encre contenue dans les tuyaux de l'ombilic et dans la tête d'impression.

Durant le fonctionnement de cette dernière, les gouttes inutilisées sont récupérées dans une gouttière non représentée car faisant partie de la tête d'impression, elle-même connue en soi, comme cela a été dit précédemment. Ces gouttes récupérées sont ramenées vers un réservoir de récupération (2) comme le montrent la flèche (f₂), disposée sur la canalisation de récupération (41). Pour obtenir ce résultat, le réservoir de récupération (2) est mis en dépression au moyen d'un second circuit de dépression constitué d'une deuxième tête (15) du compresseur (7) fonctionnant en pompe à vide. Cette tête de dépression (15) est identique à la tête de pression (9) et ses caractéristiques débit/pression sont les mêmes. On trouve sur la canalisation (42), une soupape de sécurité (16) tarée à une valeur limite de la dépression tolérable dans le réservoir de récupération (2) et à la sortie de la tête (15) un filtre associé à un silencieux (17). La dépression est symbolisée par la flèche (f₃).

Il convient donc de noter que les moyens de mise en pression et en dépression constitués respectivement du premier circuit comportant la canalisation générale (40) et le second circuit comportant la canalisation (42), sont distincts l'un de l'autre et reliés à deux têtes (9) et (15) d'un compresseur unique (7) dont le fonctionnement assure la mise sous pression du réservoir accumulateur (6) d'alimentation de la tête d'impression et la mise sous vide partiel du réservoir de récupération (2), ces deux canalisations (40) et (42) étant, de plus, totalement indépendantes des canalisations dans lesquelles circule l'encre.

Après avoir décrit la combinaison de deux circuits de pression (40) et de dépression (42) branchés sur deux têtes (9, 15) d'un même compresseur (7) conformément à l'invention, ainsi que le circuit de récupération (41) de l'encre, on décrit maintenant les moyens mis en oeuvre pour maintenir la qualité de l'encre et le niveau haut de celle-ci dans le réservoir accumulateur (6).

L'encre est en effet fortement volatile, il faut donc en permanence contrôler sa viscosité et la corriger en ajoutant, soit de l'encre, soit du solvant. Pour ce faire, un réservoir de solvant (20) et un réservoir d'encre (1) sont prévus, reliés l'un et l'autre, via un filtre (50s) et (50e), et à travers une électrovanne (18e) et (18s), à la partie supérieure du réservoir de récupération (2) par les canalisations (51s) et (51e). Les deux réservoirs de solvant (20) et d'encre (1) sont à la pression atmosphérique. Le réservoir d'encre (1) est relié à la canalisation (40) d'air comprimé (circuit de mise en pression) à travers deux électrovannes (24) et (25). Il est également relié au réservoir de transfert (27) par la canalisation (47) via l'électrovanne (24). La mesure de cette viscosité est réalisée au moyen d'un viscosimètre (27) qui est, par exemple, du type de celui qui est décrit dans le brevet français n° 2.353.441 déposé par la Demanderesse. Il s'agit d'un réservoir dans lequel transite l'encre provenant du réservoir de récupération (2) avant d'être envoyée dans le réservoir accumulateur (6). Ce viscosimètre (27) est relié par une canalisation (44), via une électrovanne (21), à la base dudit réservoir de récupération (2) et par une canalisation (45) via une électrovanne (23) à la base du réservoir accumulateur (6). La pression règnant dans le viscosimètre (27) dépend de la pression présente dans les deux canalisations (46) et (43) reliées respectivement, via une électrovanne (22), au sommet du réservoir de récupération (2) et à la canalisation (43) entre les deux vannes (24) et (25).

Le réservoir d'encre (1), celui de récupération (2), et le viscosimètre (27) sont équipés de moyens de détection de niveau (28e), (28a), (28). Il s'agit d'électrodes plongeant dans le réservoir à des hauteurs correspondant pour le réservoir d'encre (1) au niveau minimal (V) d'encre, pour le réservoir de récupération à trois niveaux, bas (V₁), moyen (V₂) et haut (V₃), enfin pour le viscosimètre à deux niveaux (V₄) et (V₅). La différence de hauteur entre (V₄) et (V₅) constitue un des paramètres autorisant la mesure de la viscosité, comme cela est maintenant expliqué.

Les moyens de mesure de niveau (28) attachés au viscosimètre (27) sont constitués par trois électrodes plongeantes dont deux sont au même niveau bas (V₄) et la troisième à un niveau (V₅) supérieur à (V₄).

Les moyens de mesure de niveau (28e) attachés au réservoir d'encre (1) sont constitués par deux électrodes déterminant le niveau (V).

Les moyens de mesure de niveau (28r) attachés au réservoir de récupération (2) sont constitués par quatre électrodes plongeantes déterminant trois niveaux (V₁), (V₂), (V₃).

Les électrovannes (21) et (22) étant ouvertes, la pression du viscosimètre (27) est en équilibre avec celle du réservoir de récupération (2), l'encre s'écoule dans la canalisation (44) à travers une fuite calibrée (26) et passe dans le viscosimètre (27). Le temps que met le niveau à passer de (V₄) à (V₅) est mesuré. Si ce temps est supérieur à une valeur de consigne, la viscosité de l'encre est trop élevée et un ajout de solvant est effectué. Si ce temps est inférieur ou égal à cette valeur de consigne, la viscosité de l'encre est faible ou bonne et rien ne sera fait. L'évaporation naturelle du solvant fera augmenter celle-ci. Il y a donc un asservissement entre les moyens de détection (28), les électrovannes (21) et (22) ainsi que l'électrovanne (18s) qui permet l'ajout de solvant. Lorsque cette dernière est passante, le solvant est aspiré par la canalisation (51s) vers le réservoir de récupération (2) qui est en dépression. Il en est de même si de l'encre neuve doit être introduite dans le réservoir de récupération (2). L'électrovanne (18e) est mise en position passante et l'encre se trouve être aspirée à travers la canalisation (51e) dans le réservoir de récupération (2) qui est en dépression.

Lorsque le niveau haut (V₅) du viscosimètre (27) est détecté, les électrovannes (23) et (25) sont ouvertes et les électrovannes (21), (24), (22) sont fermées. Le viscosimètre (27) se trouve donc relié à l'air comprimé par la canalisation (43). Etant sous pression, l'encre qu'il contient est poussée vers le réservoir accumulateur (6) à travers l'électrovanne (23), une fuite (70) et un filtre (71). Le volume d'air correspondant au volume d'encre entrant dans ce dernier s'échappe par le régulateur de pression (11). Un volume d'encre tampon (volume sous le niveau bas (V₄) du viscosimètre) reste dans celui-ci, de manière à garantir qu'à aucun moment, de l'air risque d'être envoyé dans le réservoir accumulateur (6), ceci pour laisser aux électrovannes (23) et (25) le temps de se fermer après la détection du niveau bas du viscosimètre (27).

Après un transfert d'encre du viscosimètre (27) vers le réservoir accumulateur (6), une bulle d'air sous pression est emprisonnée dans le viscosimètre (27). Cette bulle viendrait se détendre brutalement dans le réservoir de récupération (2) si les électrovannes (21) et (22) étaient réouvertes, entraînant ainsi une chute instantanée de la dépression dans le réservoir de récupération (2), et de ce fait, perturberait la récupération des gouttes non utilisées provenant de la gouttière. Donc, après un transfert, l'électrovanne (24) est ouverte quelques secondes, les autres électrovannes (21), (22), (23), (25) étant fermées pour détendre la bulle d'air dans le réservoir principal (1) d'encre neuve qui, lui, se trouve à la pression atmosphérique.

L'électrovanne (24) est alors fermée et les électrovannes (21), (22) sont à nouveau ouvertes pour un nouveau remplissage du viscosimètre (27).

Les réservoirs de solvant (20), d'encre (1) et de récupération (2) comportent un orifice de vidange (100). A l'arrêt de l'imprimante, toute l'encre contenue dans le réservoir accumulateur (6) est ramenée dans le réservoir de récupération (2), ceci afin que l'encre soit brassée comme cela sera expliqué plus loin. Pour cela, les électrovannes (23) et (21) sont ouvertes, et sous l'effet de la pression d'air dans le réservoir accumulateur (6), l'encre passe dans le réservoir récupération (2). Lorsque le niveau bas du réservoir accumulateur (2) est détecté, l'électrovanne (23) est fermée et l'électrovanne (24) ouverte pour vider également le viscosimètre (27) dans le réservoir de récupération (2). En effet, la pression atmosphérique ainsi appliquée dans le viscosimètre pousse l'encre vers le réservoir de récupération (2) qui est en dépression. Lorsque le niveau bas du viscosimètre (27) est détecté, le compresseur est arrêté et les électrovannes (25) et (24) sont ouvertes pour détendre l'air dans le circuit d'encre afin que ce dernier ne reste pas sous pression. L'imprimante s' arrête alors. A la mise en marche de l'imprimante, le compresseur (7) ne pouvant pas démarrer en charge, les électrovannes (24) et (25) sont ouvertes pendant quelques secondes, ceci pour mettre la tête de pression (9) du compresseur (7) à la pression atmosphérique.

Selon une autre caractéristique de l'invention, des moyens sont prévus pour agiter en permanence l'encre. En effet, afin de conserver à celle-ci une bonne homogénéité, et ceci quelque soit sa durée d'utilisation, il est impératif de mélanger l'encre en permanence. L'encre est brassée dans le réservoir principal d'encre neuve (1) et dans le réservoir de récupération (2). Les moyens sont identiques dans les deux cas. Il s'agit d'un barreau magnétique (3) recouvert de polytétrafluoréthylène (PTFE) ou de polypropylène, coopérant avec deux aimants (4) (visibles sur la figure 2) placés sur un plateau tournant (144) entraîné en rotation par un moteur pas à pas (5). Celui-ci est alimenté tant que l'imprimante reste connectée au réseau électrique. Sa vitesse de rotation est optimisée pour garantir une bonne homogénéité de l'encre et une faible évaporation du solvant. L'avantage d'un moteur pas à pas réside dans sa robustesse et ses performances de longue durée de fonctionnement sans entretien, ainsi que dans son caractère anti-déflagrant. Le plateau tournant (144) est constitué d'une plaque métallique sur laquelle sont collés les deux aimants permanents comme indiqué dans la figure 2. Une forme particulière représentée sur cette figure a été choisie pour les réservoirs. C'est un profil (P) tronconique qui permet de positionner correctement le barreau (3) au-dessus du plateau tournant (144).

Si l'imprimante reste plusieurs jours déconnectée du réseau électrique, la sédimentation de l'encre dans le fond du réservoir est inévitable, et, à la mise sous tension de la machine, la vitesse de rotation des moteurs (5) est fortement diminuée pour éviter le désaccouplement magnétique de l'ensemble barreau/plateau tournant.

Lorsque l'imprimante est en position veille, toute l'encre du circuit est stockée dans les réservoirs (1) et (2) uniquement.

## Revendications

1. Circuit d'encre pour dispositif d'impression par jet d'encre continu, notamment adapté à la mise en oeuvre d'une encre fortement chargée en pigments pour la rendre opaque et blanche, circuit comportant d'une part, des moyens de mise en pression d'un réservoir (6) accumulateur d'encre alimentant la tête d'impression, d'autre part, des moyens de mise en dépression d'un réservoir de récupération (2) des gouttes d'encre, non utilisées durant l'opération de marquage; un viscosimètre (27) doté de moyens de mesure (28) de la viscosité; des réservoirs de réserve d'encre (1) et de solvant (20) reliés au réservoir de récupération (2) pour assurer des ajouts d'encre ou de solvant en fonction des variations de la viscosité de l'encre ; circuit caractérisé en ce que ce viscosimètre (27) est relié par un premier circuit d'encre (45) au réservoir accumulateur (6) via une première électrovanne (23), et par un deuxième circuit d'encre (44) au fond du réservoir de récupération (2) via une deuxième électrovanne (21), le viscosimètre étant aussi relié à un premier circuit d'air (40) de mise en pression via un circuit de dérivation (43) et une troisième électrovanne (25), et relié au réservoir de récupération (2) par un deuxième circuit d'air (46) via une quatrième électrovanne (22) pour équilibrer la pression entre le réservoir de récupération (2) et le viscosimètre (27), ce viscosimètre accomplissant la double fonction de mesure de la viscosité et la fonction de réservoir de transfert de l'encre.

2. Circuit selon la revendication 1, caractérisé en ce que les moyens de mise en pression et en dépression comportent respectivement le premier circuit d'air (40) et une canalisation (42), respectivement reliés à deux têtes (9) et (15) d'un compresseur unique (7) dont le fonctionnement assure la mise sous pression du réservoir accumulateur (6) d'alimentation de la tête d'impression et la mise sous vide partiel du réservoir de récupération (2), le premier circuit d'air (40) et la canalisation (42) étant, de plus, totalement indépendants des canalisations dans lesquelles circule l'encre.

3. Circuit d'encre selon l'une des revendications 1 et 2, caractérisé en ce que le premier circuit d'air de mise en pression (40) comporte un régulateur de pression (11) et des moyens de mesure (12) de ladite pression.

4. Circuit d'encre selon l'une des revendications précédentes, caractérisé en ce qu'une dérivation (47) met en communication, via une cinquième électrovanne (24), le sommet du viscosimètre (27) servant de réservoir de transfert avec le sommet du réservoir d'encre (1).

5. Circuit d'encre selon l'une des revendications précédentes, caractérisé en ce qu'il comporte des canalisations supplémentaires assurant la circulation de l'encre entre le réservoir de réserve d'encre (1) et le réservoir de récupération de gouttes d'encre (2) via une sixième électrovanne (18e) et une première canalisation supplémentaire (51e), la circulation de l'encre entre la gouttière de récupération et le sommet du réservoir de récupération (2) via une deuxième canalisation supplémentaire (41), la circulation de l'encre entre le réservoir de récupération (2) et le réservoir de transfert (27) via une troisième canalisation supplémentaire (44), une fuite calibrée (26), et la deuxième électrovanne (21), et la circulation de l'encre entre ce viscosimètre (27) servant de réservoir de transfert et le réservoir accumulateur (6) via la première électrovanne (23) et une quatrième canalisation supplémentaire (45).

6. Circuit d'encre selon l'une des revendications précédentes, caractérisé en ce que le réservoir de réserve de solvant (20) est mis à pression atmosphérique et est relié au réservoir de récupération (2) par une canalisation de transfert de solvant (51s), via une septième électrovanne (18s).

7. Circuit d'encre selon l'une des revendications précédentes, caractérisé en ce qu'il comporte dans chacun des réservoirs accumulateur (6), de récupération (2), de réserve d'encre (1) et dans le viscosimètre (27), des moyens de mesure du niveau de l'encre (13, 28a, 28e, 28).

8. Circuit d'encre selon la revendication 7, caractérisé en ce que les moyens de mesure de niveau (28), attachés au viscosimètre (27) sont constitués par trois électrodes plongeantes dont deux sont au même niveau bas (V₄) et la troisième à un niveau (V₅) supérieur à (V₄).

9. Circuit d'encre selon la revendication 7, caractérisé en ce que les moyens de mesure de niveau (28e) attachés au réservoir de réserve d'encre (1) sont constitués par deux électrodes déterminant le niveau (V).

10. Circuit d'encre selon la revendication 7, caractérisé en ce que les moyens de mesure de niveau (28r) attachés au réservoir de récupération (2) sont constitués par quatre électrodes plongeantes déterminant trois niveaux (V₁), (V₂), (V₃).

11. Circuit d'encre selon la revendication 7, caractérisé en ce que les moyens de mesure de niveau attachés au réservoir accumulateur (6) sont constitués par un flotteur (13) capable d'accomplir la fonction de détection de niveau par capteur de proximité et la fonction de séparation entre l'air (a) et l'encre (e).

12. Circuit d'encre selon l'une des revendications précédentes, caractérisé en ce que les réservoirs de réserve d'encre (1) et de récupération (2) sont équipés de moyens capables d'agiter l'encre a l'intérieur de ces réservoirs.

13. Circuit d'encre selon la revendication 12, caractérisé en ce que ces moyens d'agitation sont constitués par un barreau magnétique (3) coopérant avec des aimants (4) placés sur un plateau tournant (144) entraîné en rotation par un moteur pas à pas (5).

14. Circuit d'encre selon la revendication (13), caractérisé en ce que la forme du réservoir de récupération (2) est tronconique pour assurer un meilleur centrage du barreau magnétique (3).

## Claims

1. Ink circuit for a continuous ink jet printing device, particularly suitable for using an ink with a high pigment content for making it opaque and white, said circuit comprising on the one hand means for pressurizing an ink storing reservoir (6) supplying the printing head and on the other hand means for depressurizing an ink drop recovery reservoir (2) for the ink not used during the marking operation, a viscosimeter (27) having viscosity measuring means (28), reserve reservoirs for ink (1) and solvent (20) connected to the recovery reservoir (2) for ensuring additions of ink and solvent as a function of the ink viscosity variations, characterized in that said viscosimeter (27) is connected by a first ink circuit (45) to the storage reservoir (6) via a first electrovalve (23) and by a second ink circuit (44) to the bottom of the recovery reservoir (2) via a second electrovalve (21), the viscosimeter also being connected to a first pressurizing air circuit (40) via a branch circuit (43) and a third electrovalve (25) and connected to the recovery reservoir (2) by a second air circuit (46) via a fourth electrovalve (22) for balancing the pressure between the recovery reservoir (2) and the viscosimeter (27), the viscosimeter fulfilling the double function of measuring the viscosity and ink transfer reservoir.

2. Circuit according to claim 1, characterized in that the pressurizing and depressurizing means respectively have the first air circuit (40) and a duct (42), respectively connected to two heads (9 and 15) of a single compressor (7), whose operation ensures the pressurizing of the storage reservoir (6) for supplying the printing head and the placing under a partial vacuum of the recovery reservoir (2), the first air circuit (40) and the duct (42) also being completely independent of the ducts in which the ink circulates.

3. Ink circuit according to one of the claims 1 and 2, characterized in that the first pressurizing, air circuit (40) has a pressure regulator (11) and means (12) for measuring said pressure.

4. Ink circuit according to one of the preceding claims, characterized in that a branch (47) links, via a fifth electrovalve (24), the top of the viscosimeter (27) serving as a transfer reservoir to the top of the ink reservoir (1).

5. Ink circuit according to one of the preceding claims, characterized in that it has supplementary ducts ensuring the circulation of ink between the ink reserve reservoir (1) and the ink drop recovery reservoir (2) via a sixth electrovalve (18e) and a first supplementary duct (51e), the circulation of ink between the recovery means and the top of the recovery reservoir (2) via a second supplementary duct (41), the circulation of ink between the recovery reservoir (2) and the transfer reservoir (27) via a third supplementary duct (44), a calibrated opening (26), and the second electrovalve (21), and the circulation of ink between said viscosimeter (27) serving as a transfer reservoir and the storage reservoir (6) via the first electrovalve (23) and a fourth supylementary duct (45).

6. Ink circuit according to one of the preceding claims, characterized in that the solvent reserve reservoir (20) is placed under atmospheric pressure and is connected to the recovery reservoir (2) by a solvent transfer duct (51s), via a seventh electrovalve (18s).

7. Ink circuit according to one of the preceding claims, characterized in that it has in each of the storage (6), recovery (2) and ink reserve (1) reservoirs and in the viscosimeter (27), means for measuring the level of the ink (13, 28a, 28e,28).

8. Ink circuit according to claim 7, characterized in that the level measuring means (28) attached to the viscosimeter (27) are constituted by three immersing electrodes, whereof two are at the same low level (V₄) and the third at a level (V₅) above (V₄).

9. Ink circuit according to claim 7, characterized in that the level measuring means (28e) attached to the ink reserve reservoir (1) are constituted by two electrodes determining the level (V).

10. Ink circuit according to claim 7, characterized in that the level measuring means (28r) attached to the recovery reservoir (2) are constituted by four immersing electrodes determining three levels (V₁), (V₂), (V₃).

11. Ink circuit according to claim 7, characterized in that the level measuring means attached to the storage reservoir (6) are constituted by a float (13) able to fulfil the level detection function by a proximity sensor and the separation function between the air (a) and the ink (e).

12. Ink circuit according to one of the preceding claims, characterized in that the ink reserve (1) and recovery (2) reservoirs are equipped with means able to stir the ink within said reservoirs.

13. Ink circuit according to claim 12, characterized in that said stirring means are constituted by a bar magnet (3) cooperating with magnets (4) placed on a rotary plate (144) rotated by a stepping motor (5).

14. Ink circuit according to claim 13, characterized in that the recovery reservoir (2) is truncated cone-shaped in order to ensure a better centring of the bar magnet (3).

## Patentansprüche

1. Tintenschaltung für mit ununterbrochenen Tintenstrahlen arbeitende Druckvorrichtungen, geeignet für die Verwendung von Tinte, die aufgrund ihres hohen Pigmentgehalts deckend und weiß ist, wobei die Schaltung einerseits Elemente zur Druckbeaufschlagung eines Speicherbehälters (6) für die Tinte zur Versorgung des Druckkopfes und andererseits Elemente zur Erzeugung eines Unterdrucks in einem Behälter zur Wiedergewinnung (2) von Tintentropfen, die bei der Markierung nicht verbraucht wurden; ein Viskosimeter (27) mit Elementen zum Messen (28) der Viskosität; Reservebehälter für die Tinte (1) bzw. das Lösungsmittel (20), die mit dem Behälter zur Wiedergewinnung (2) verbunden sind, so daß in Abhängigkeit von Veränderungen der Viskosität der Tinte Tinte bzw. Lösungsmittel nachgefüllt werden kann, umfaßt; dadurch gekennzeichnet, daß das Viskosimeter (27) durch eine erste Tintenschaltung (45) über ein erstes Magnetventil (23) mit dem Speicherbehälter (6) und durch eine zweite Tintenschaltung (44) über ein zweites Magnetventil (21) mit dem Boden des Behälters zur Wiedergewinnung (2) verbunden ist, wobei das Viskosimeter über eine Nebenschlußleitung (43) und ein drittes Magnetventil (25) auch mit einem ersten Luftkreislauf (40) zur Druckbeaufschlagung sowie durch einen zweiten Luftkreislauf (46) über ein viertes Magnetventil (22), das dem Druckausgleich zwischen dem Behälter zur Wiedergewinnung (2) und dem Viskosimeter dient, mit dem Behälter zur Wiedergewinnung (2) verbunden ist, wobei dieses Viskosimeter sowohl zum Messen der Viskosität verwendet wird als auch als Übertragungsbehälter für die Tinte dient.

2. Schaltung nach Anspruch 1, dadurch gekennzeichnet, daß die Elemente zur Druck- und Unterdruckbeaufschlagung jeweils den ersten Luftkreislauf (40) und eine Leitung (42) umfassen, die jeweils mit zwei Köpfen (9) und (15) eines einzelnen Verdichters (7), der einen Druck im Speicherbehälter (6) zur Versorgung des Druckkopfes sowie einen unvollständigen Unterdruck im Behälter zur Wiedergewinnung (2) erzeugt, verbunden sind, wobei der erste Luftkreislauf (40) und die Leitung (42) außerdem keine Verbindung zu den Leitungen haben, durch die die Tinte fließt.

3. Tintenschaltung nach einem der Ansprüche 1 und 2, dadurch gekennzeichnet, daß der erste Luftkreislauf zur Druckbeaufschlagung (40) einen Druckregler (11) sowie Elemente zum Messen (12) des genannten Drucks umfaßt.

4. Tintenschaltung nach einem der o.g. Ansprüche, dadurch gekennzeichnet, daß eine Nebenleitung (47) über ein fünftes Magnetventil (24) die Verbindung zwischen dem oberen Teil des Viskosimeters (27), das als Übertragungsbehälter dient, und dem oberen Teil des Tintenbehälters (1) herstellt.

5. Tintenschaltung nach einem der o.g. Ansprüche, dadurch gekennzeichnet, daß sie zusätzliche Leitungen für die Zirkulation der Tinte zwischen dem Reservebehälter für die Tinte (1) und dem Behälter zur Wiedergewinnung der Tintentropfen (2) über ein sechstes Magnetventil (18e) und eine erste zusätzliche Leitung (51e), die Zirkulation der Tinte zwischen der Rinne zur Wiedergewinnung und dem oberen Teil des Behälters zur Wiedergewinnung (2) über eine zweite zusätzliche Leitung (41), die Zirkulation der Tinte zwischen dem Behälter zur Wiedergewinnung (2) und dem Übertragungsbehälter (27) über eine dritte zusätzliche Leitung (44), ein kalibriertes Leck (26) und das zweite Magnetventil (21) sowie die Zirkulation der Tinte zwischen diesem, als Übertragungsbehälter dienenden Viskosimeter (27) und dem Speicherbehälter (6) über das erste Magnetventil (23) und eine vierte zusätzliche Leitung (45) umfaßt.

6. Tintenschaltung nach einem der o.g. Ansprüche, dadurch gekennzeichnet, daß im Reservebehälter für das Lösungsmittel (20) Luftdruck erzeugt wird und der Behälter durch eine Lösungsmittelübertragungsleitung (51s) über ein siebtes Magnetventil (18s) mit dem Behälter zur Wiedergewinnung (2) verbunden ist.

7. Tintenschaltung nach einem der o.g. Ansprüche, dadurch gekennzeichnet, daß sie im Speicherbehälter (6), im Behälter zur Wiedergewinnung (2), im Reservebehälter für die Tinte (1) sowie im Viskosimeter (27) Elemente zur Messung des Füllstands an Tinte (13, 28a, 28e, 28) umfaßt.

8. Tintenschaltung nach Anspruch 7, dadurch gekennzeichnet, daß die am Viskosimeter (27) montierten Elemente zur Messung des Füllstands (28) drei Tauchelektroden umfassen, von denen sich zwei auf demselben niedrigen Niveau (V₄) befinden, während sich die dritte auf einem über (V₄) liegenden Niveau (V₅) befindet.

9. Tintenschaltung nach Anspruch 7, dadurch gekennzeichnet, daß die am Reservebehälter für die Tinte (1) montierten Elemente zur Messung des Füllstands (28e) zwei Elektroden umfassen, durch die der Füllstand (V) bestimmt wird.

10. Tintenschaltung nach Anspruch 7, dadurch gekennzeichnet, daß die am Behälter zur Wiedergewinnung (2) montierten Elemente zur Messung des Füllstands (28r) vier Tauchelektroden umfassen, durch die drei Höhen (V₁), (V₂) und (V₃) des Füllstands bestimmt werden.

11. Tintenschaltung nach Anspruch 7, dadurch gekennzeichnet, daß die am Speicherbehälter (6) montierten Elemente zur Messung des Füllstands einen Schwimmer (13) umfassen, der aufgrund eines Annäherungssensors der Niveauerkennung dient sowie die Funktion der Trennung der Luft (a) und der Tinte (e) übernimmt.

12. Tintenschaltung nach einem der o.g. Ansprüche, dadurch gekennzeichnet, daß die Reservebehälter für die Tinte (1) und die Behälter zur Wiedergewinnung (2) mit Elementen versehen sind, durch die die Tinte außerhalb dieser Behälter bewegt werden kann.

13. Tintenschaltung nach Anspruch 12, dadurch gekennzeichnet, daß diese Bewegungselemente einen Stabmagneten (3) umfassen, der mit den Magneten (4) zusammenwirkt, die sich auf einer durch einen Schrittmotor (5) angetriebenen Drehscheibe (144) befinden.

14. Tintenschaltung nach Anspruch (13), dadurch gekennzeichnet, daß der Behälter zur Wiedergewinnung (2) eine kegelstumpfartige Form hat, damit eine bessere Zentrierung des Stabmagneten (3) möglich ist.
